# EUROPÄISCHE PATENTSCHRIFT

(11) **EP 1 334 249 B1**
(45) Veröffentlichungstag und Bekanntmachung des Hinweises auf die Patenterteilung: **28.02.2007**
(21) Anmeldenummer: 01996658.9
(22) Anmeldetag: 13.11.2001
(51) Int. Cl.: E04D 3/36, E04D 5/14

(54) **VORRICHTUNG UND VERFAHREN ZUM BEFESTIGEN EINER DACHABDICHTUNGSBAHN**
DEVICE AND METHOD FOR FIXING A ROOF SEALING STRIP
PROCEDE ET DISPOSITIF DE FIXATION D'UN LE D'ETANCHEITE POUR TOITURE

(30) Priorität: 16.11.2000 EP 00125007
(43) Veröffentlichungstag der Anmeldung: 13.08.2003
(73) Patentinhaber: Koch, Hans-Jürgen, 83253 Rimsting (DE)
(72) Erfinder: Koch, Hans-Jürgen, 83253 Rimsting (DE)
(74) Vertreter: Strobel, Wolfgang
(86) Internationale Anmeldenummer: PCT/EP2001/013126
(87) Internationale Veröffentlichungsnummer: WO 2002/040803

(56) Entgegenhaltungen:
- DE-A- 2 905 068
- DE-A- 4 339 760
- US-A- 4 074 501
- US-A- 4 686 808
- US-A- 4 799 845
- US-A- 4 959 938

## Beschreibung

Die vorliegende Erfindung betrifft eine Vorrichtung zum Befestigen einer Dachabdichtungsbahn mittels eines Halteelements und eines Befestigungselements an einer Dachunterkonstruktion. Weiterhin betrifft die vorliegende Erfindung ein Verfahren zum Befestigen einer Dachabdichtungsbahn auf einer Dachunterkonstruktion.

Bei Dachkonstruktionen aller Art werden heute vielfach Dachabdichtungsbahnen eingesetzt. Diese decken eine Wärmedämmschicht ab, unter der sich in der Regel wieder eine Dampfsperrschicht befindet. Dieser Aufbau wird dann von einer entsprechenden Tragstruktur des Daches getragen.

Zur Festlegung der Dachabdichtungsbahn bzw. des gesamten Dachabdeckungsaufbaus aus den oben genannten verschiedenen Schichten, werden herkömmlicherweise scheibenförmige Halteelemente in Form von Haltetellern verwendet. Aus der DE 29 05 068 C2 ist beispielsweise eine Vorrichtung zum Befestigen einer Abdichtungsschicht an einer Unterlage bekannt, die einen Halteteller aufweist, der mit Hilfe einer Befestigungsschraube an der Tragstruktur des Daches befestigt wird. Hierzu weist der Halteteller für die Aufnahme der Befestigungsschraube eine entsprechende zur Dachhaut gerichtete Sacklochöffnung auf, in der sich eine Gewindehülse befindet und in die der Kopf der Befestigungsschraube eingeschraubt ist.

Die Vorrichtung des Standes der Technik hat jedoch den Nachteil, daß die Ausgestaltung des Halteelements sehr aufwendig und teuer ist. Auch die eingesetzte Befestigungsschraube ist eine spezielle Schraube mit einem oberen bis zum Ende des Schraubenschaftes reichenden Gewindeabschnitt, der zudem in die Gewindehülse vormontiert werden muß. Gemäß DE 29 05 068 C2 ist zudem für das Aufbringen der Befestigungsvorrichtung eine speziell ausgebildete aufwendige Montagevorrichtung erforderlich.

Zudem ist die exakte Lage der Befestigungsschraube von außen nicht sichtbar, so daß nicht erkennbar ist, ob der Halteteller mit der Befestigungsschraube die gewünschte Endlage erreicht hat, in der sowohl die Abdichtungsbahn an der Dachunterstruktur festliegt, als auch eine entsprechende Abdichtungswirkung erzielt, oder nicht.

Aus der US 4,959,938 ist eine Vorrichtung zum Befestigen einer Dachdichtungsbahn bekannt, mit einem an ihrer Unterseite im wesentlichen ebenen Halteelement, das einen eine deutlich größere Dicke aufweisenden Mittenabschnitt aufweist, und einem Befestigungselement, das die unter dem Halteelement liegende Abdichtungsbahn durchdringt und diese und das Halteelement an der Dachunterkonstruktion fixiert, wobei das Befestigungselement eine Befestigungsschraube ist, die an ihrem unteren Endbereich einen Gewindeabschnitt zum formschlüssigen Eingriff in die Dachunterkonstruktion aufweist und an ihrem oberen Endbereich einen Gewindeabschnitt zum formschlüssigen Eingriff mit dem Halteelement aufweist.

Diesem Stand der Technik ist jedoch nachteilig, daß er nicht für ein Aufbringen auf eine, auf der Oberseite einer Wärmedämmschicht einer Flachdachkonstruktion aufgebrachten Dachabdichtungsbahn einsetzbar ist, da er diese Dachabdichtungsbahn aufgrund seiner geometrischen Ausgestaltung durchdringen würde und damit einen zur Witterungsseite dichten Abschluß des Dachaufbaus unmöglich macht.

Der vorliegenden Erfindung liegt deshalb die Aufgabe zugrunde, eine Vorrichtung und ein Verfahren zum Befestigen einer Dachabdichtungsbahn einer Dachunterkonstruktion zu schaffen, die einen äußerst einfachen Aufbau aufweist, eine sichere Abdichtung erzeugt und sehr einfach montiert werden kann.

Diese Aufgabe wird durch die Merkmale des Anspruchs 1 bzw. des Anspruchs 10 gelöst.

Gemäß der vorliegenden Erfindung weist das Halteelement eine zentrale Durchgangsöffnung zur formschlüssigen Aufnahme des oberen Endbereichs der Befestigungsschraube und die Befestigungsschraube an dem oberen Endbereich eine Betätigungseinrichtung auf, die mittels eines geeigneten Werkzeugs betätigbar ist, wobei der Innendurchmesser der Durchgangsöffnung des Halteelements geringer ist als der Außendurchmesser des oberen Gewindeabschnitts der Befestigungsschraube und der obere Gewindeabschnitt ein selbstschneidendes Gewinde aufweist, wobei die Länge des oberen Gewindeabschnitts kürzer als die Länge der zentralen Durchgangsöffnung ist.

Dadurch wird vorteilhafter Weise erreicht, daß die erfindungsgemäße Vorrichtung zum Befestigen einer Dachabdichtungsbahn, die lediglich aus zwei Elementen gebildet ist, von denen eines, nämlich das Halteelement, einfach hergestellt werden kann und das andere, nämlich die Befestigungsschraube ein im Handel übliches Standardelement sein kann, besonders einfach und wirksam auf die Dachabdichtungsbahn aufgebracht werden kann. Die erfindungsgemäße Vorrichtung ist somit besonders einfach und aus besonders kostengünstig herzustellenden bzw. erhältlichen Elementen zusammengesetzt. Insbesondere wird auch sichergestellt, daß der Gewindeabschnitt die Durchtrittsöffnung der Dachabdichtungsbahn nicht unnötig vergrößert bzw. wird eine definierte Anlagefläche am Schaft der Schraube in einem Bereich erreicht, in dem sich kein Gewinde befindet, was zur Erhöhung der Dichtheit der Vorichtung gegenüber äußeren Witterungseinflüssen führt.

Vorzugsweise ist die Betätigungseinrichtung in Form eines Außensechskants ausgebildet und zwischen dem Außensechskant und dem oberen Gewindeabschnitt der Befestigungsschraube ist ein ringförmiger Anlageflansch vorgesehen, durch den eine äußerst gleichmäßige Kraftübertragung einerseits und eine erhöhte Dichtwirkung andererseits erzielt wird.

Alternativ kann die Betätigungseinrichtung in Form eines Schrauben-Senkkopfes ausgebildet sein, der in einen komplementären Abschnitt im Halteelement einschraubbar ist. Damit wird vorteilhafterweise erreicht, daß die Befestigungsschraube das Halteelement nicht überragt.

Weist der Senkkopf einen Schlitz oder eine innenausnehmung, wie einen Vier- oder Sechskant auf, so kann die Befestigungsschraube auf einfache Weise eingeschraubt und wieder gelöst werden.

Auch kann vorteilhafterweise die die Betätigungseinrichtung in Form eines Kopfes ausgebildet sein, der eine im wesentlichen flache Oberfläche und einen zwischen Schraubenschaft und flacher Oberfläche mit Einkerbungen versehenen Ring aufweist.

Weiterhin ist vorteilhafterweise die Oberseite des Mittenabschnitts des Halteelements abgeflacht, wodurch vorteilhafterweise eine flächige Anlage des Kopfabschnitts der Befestigungsschraube auf dem Halteelement erzielt wird. Damit wird vorteilhafterweise auch die Möglichkeit geschaffen, gegebenenfalls zusätzliche Dichtungseinrichtungen, beispielsweise in Form von Flüssigfolie, Klebstoff oder Dichtscheibe einzubringen.

In einer vorteilhaften weiteren Ausführungsform der erfindungsgemäßen Vorrichtung ist die Durchgangsöffnung des Halteelements von der Oberseite her aufgeweitet, derart, daß der Kopfabschnitt der Befestigungsschraube teilweise oder bevorzugt ganz in der Aufweitung aufgenommen ist. Dadurch wird insbesondere der Vorteil erreicht, daß der Kopfabschnitt der Befestigungsschraube nicht über das Halteelement hinaus hervorsteht und somit eine Erhöhung der Sicherheit gegenüber möglichen Unfällen bewirkt.

Vorteilhafterweise kann die Aufweitung mit Dichtungsmaterial ausgegossen sein, was deren sichere Abdichtung gegen Eindringen von Witterungseinflüssen wie insbesondere Regenwasser, sicherstellt. Zusätzlich wird dabei ein Korrosionsschutz der Befestigungsschraube geschaffen.

Vorteilhafterweise kann auch alternativ eine Dichtungskappe in die Aufweitung eingebracht werden, beispielsweise aufgeklemmt oder eingeschraubt, so daß eine sichere Abdichtung über lange Zeit hervorragend gewährleistet ist.

Die Möglichkeit des Aufbringens von Zusatzelementen in die Aufweitung kann zu dem besonderen Vorteil führen, daß das Dichtungselement zusätzliche Halteelemente aufweist, beispielsweise Sicherungselemente für Dachfangeinrichtungen, insbesondere bei der Verwendung der Befestigungsvorrichtung nicht nur auf flachen sondern auch auf geneigten Dächern.

Die vorliegende Erfindung umfaßt auch ein Verfahren zum Befestigen einer Dachabdichtungsbahn oder dergleichen auf einer Dachunterkonstruktion, wobei es erfindungsgemäß die folgenden Schritte aufweist:
- Aufbringen eines Punktes, Ringes oder Teilringes von Flüssigfolie oder Kleber auf die Dachabdichtungsbahn um den vorbestimmten Fixierpunkt herum,
- Auflegen eines an seiner Unterseite im wesentlichen ebenen Halteelements, das einen eine deutlich größere Dicke aufweisenden Mittenabschnitt aufweist, in dem sich eine Durchgangsöffnung befindet,
- Einsetzen einer Befestigungsschraube in die Durchgangsöffnung und Einschrauben der Befestigungsschraube derart, daß zunächst ein einen Gewindeabschnitt aufweisender unterer Endbereich der Befestigungsschraube durch die Dachabdichtungsbahn hindurch in die Dachunterkonstruktion eindringt, um sich in das vorgesehene Dachelement einzuschrauben, und anschließend ein einen selbstschneidenden Gewindeabschnitt aufweisender oberer Endbereich sich in die Durchgangsöffnung des Halteelements einschraubt, solange, bis durch den sich anliegenden Kopfabschnitt der Befestigungsschraube, dessen Außendurchmesser größer ist als der Innendurchmesser der Durchgangsöffnung des Halteelements, eine ausreichend große Anpresskraft des Halteelements gegen die Dachunterkonstruktion eingestellt hat.

Damit wird vorteilhafter Weise eine äußerst einfache Montage, unter Verwirklichung einer sicheren Abdichtung der Dachaußenhaut, nach außen erreicht, wobei, insbesondere bei Ausbildung des Halteelements als Halteteller, eine exakte Endpositionierung bzw. Ausrichtung des Halteelements zur Erzielung seiner Funktion nicht mehr erforderlich ist. Mit anderen Worten, der Halteteller, der sich beim Aufbringen zumindest teilweise mitdreht, kann eine beliebige Endmontagestellung einnehmen und bildet in dieser Endmontagestellung eine sichere Abdichtung, wie sie beim bisherigen Stand der Technik nur durch aufwendige Maßnahmen sowohl konstruktiver Art als auch montage-technischer Art erreichbar ist.

Weiterhin ergibt sich der große Vorteil, daß die erfindungsgemäße Befestigungsvorrichtung automatengerecht ist, also mit bereits existierenden Aufbring- und Einschraubautomaten auf das Dach aufgebracht werden kann.

Mit besonderem Vorteil ergibt sich dadurch, daß durch den Eingriff des oberen Endbereichs der Befestigungsschraube das Halteelement mitgedreht wird, bei Berührung der Flüssigfolie oder des Klebers, diese im wesentlichen zumindest ringförmig gleichmäßig in Umfangssrichtung verteilt wird, so daß damit eine sichere Abdichtung der Trennfläche zwischen Halteelement und Dachabdichtungsbahn gewährleistet ist.

Vorteilhafterweise wird insbesondere bei einer Dachdämmung aus Polystyrol eine Gummi- oder Silikonscheibe zwischen Halteelement und Dachabdichtungsbahn eingesetzt, wodurch eine dem Dämmaterial angepaßte gute Abdichtung erreicht wird.

Weitere Einzelheiten, Merkmale und Vorteile der vorliegenden Erfindung ergeben sich aus der nachfolgenden Beschreibung unter Bezugnahme auf die beigefügten Zeichnungen. Darin zeigt:
- Fig. 1: einen Schnitt durch eine montierte Befestigungsvorrichtung in einer ersten Ausführungsform dieser Vorrichtung;
- Fig. 2: eine schematische Darstellung unterschiedlicher Verteilungszonen der erfindungsgemäßen Befestigungsvorrichtung auf einem im Beispielsfalle dargestellten Flachdach;
- Fig. 3: eine zweite Ausführungsform der erfindungsgemäßen Befestigungsvorrichtung in Schnittansicht;
- Fig. 4: eine dritte Ausführungsform der erfindungsgemäßen Befestigungsvorrichtung in Schnittansicht; und
- Fig. 5: eine vierte Ausführungsform der erfindungsgemäßen Befestigungsvorrichtung in Schnittansicht;

In der nachfolgenden detaillierten Beschreibung von Ausführungsbeispielen werden gleiche Teile mit den gleichen Bezugsziffern bezeichnet.

In Fig. 1 ist eine erfindungsgemäße Befestigungsvorrichtung 1 in Schnittdarstellung dargestellt. Die Befestigungsvorrichtung 1 dient zur Befestigung einer Dachabdichtungsbahn 5 einer Dachunterkonstruktion 3, wobei die Dachabdichtungsbahn 5 in bekannter Weise eine Kunststoffolienschicht, eine Bitumenbahn oder auch eine unkaschierte oder kaschierte Blechbahn sein kann.

Unterhalb der Dachabdichtungsbahn 5 befindet sich eine Wärmedämmschicht 7, beispielsweise aus geeignetem Wärmedämmaterial, worunter sich wiederum eine Folienschicht 9 befindet, die beispielsweise als Dampfsperre dient.

Die Dachabdichtungsbahn 5, die Wärmedämmschicht 7 und die Foliensschicht 9 ruhen auf einer Tragstruktur 11 des Daches.

Zur Festlegung der Dachabdichtungsbahn 5 einerseits und der darunter liegenden Schichten 7 und 9 andererseits an der Tragstruktur 11 ist die Befestigungsvorrichtung 1 vorgesehen. Diese weist ein Halteelement 13 auf, das im dargestellten Beispielsfall tellerförmig ausgebildet ist und dessen Unterseite 15 im wesentlichen eben ausgebildet ist.

Das Halteelement 13 weist einen Mittenabschnitt 17 auf, der eine erheblich größere Dicke aufweist als die Dicke des restlichen Halteelements 13.

Zentral in diesem Mittenabschnitt 17 befindet sich eine Durchgangsöffnung 19, die sich von der Oberseite 14 des Halteelements 13 zu dessen Unterseite 15 erstreckt.

In Fig. 1 ist die Befestigungsvorrichtung im montierten Zustand dargestellt. Zur Festlegung des Halteelements 13 ist ein Befestigungselement 21 vorgesehen, das im dargestellten Beispielsfalle eine herkömmliche Befestigungsschraube 23 ist. Die Befestigungsschraube 23 weist einen unteren Endbereich 25 auf, der eine Spitze 27 und einen Gewindeabschnitt 29 aufweist. Der Gewindeabschnitt 29 ist als selbstschneidendes Gewinde ausgebildet, das beim Einschrauben der Befestigungsschraube 23 in Eingriff kommt mit der Tragstruktur 11.

Im oberen Endbereich 33 der Befestigungsschraube 23 bzw. an dessen Schaft 31 ist ein Gewindeabschnitt 35 vorgesehen, der ein Außengewinde aufweist, dessen Außendurchmesser größer ist als der Innendurchmesser der Durchgangsöffnung 19. Zudem ist der Gewindeabschnitt 35 als selbstschneidendes Gewinde ausgebildet, das sich während des Einschraubens der Befestigungsschraube 23 selbst in die Innenwandung der Durchgangsöffnung 19 einschneidet.

Wie aus Fig. 1 weiterhin ersichtlich, ist die Länge des Gewindeabschnitts 35 geringer als die Länge der Durchgangsöffnung 19, so daß der Gewindeabschnitt 35 nicht in die Dachabdichtungsbahn 5 eindringt.

Der obere Endbereich 33 der Befestigungsschraube 23 weist weiterhin eine Betätigungseinrichtung 37 auf, die im dargestellten Beispielsfalle als Außensechskant 39 ausgebildet ist.

Zwischen dem Außensechskant 39 und dem Gewindeabschnitt 35 befindet sich vorzugsweise ein Anlageflansch 41, dessen Außendurchmesser, wie aus Fig. 1 ersichtlich, etwas größer ist als die Außenkontur des Außensechskants 39.

Obwohl der Anlageflansch 41 bereits eine gute Abdichtungsmöglichkeit zusätzlich zu dem in der Regel selbst dichtenden Gewindeabschnitt 35 in der Durchgangsöffnung 19 bildet, können zusätzliche Dichtungsmaßnahmen, beispielsweise in Form von Dichtringen oder weiterer Flüssigfolien oder Kleber 43 vorgesehen sein. Diese elastische Dichtung hat insbesondere den Vorteil der Kompensation von Ausdehnung der Befestigungsschraube 23 aufgrund von unterschiedlichen Wärmeausdehnungen. Denn die Befestigungsschraube 23 besteht im wesentlichen aus Metall, wohingegen das Halteelement 13 im wesentlichen aus Kunststoff besteht. Die unterschiedlichen Materialien haben unterschiedliche Wärmeausdehnungskoeffizienten, so daß die unterschiedlichen Ausdehnungen der beiden Materialien elastisch durch die Dichtungseinrichtungen 43 aufgefangen werden können.

Im montierten Zustand der Befestigungsvorrichtung 1 ist weiterhin punktförmig, ringförmig oder teilringförmig eine Flüssigfolie oder ein Kleber 45 zwischen Unterseite 15 des Halteelements 13 und Oberseite der Dachabdichtungsbahn vorgesehen. Diese erstreckt sich vorteilhafterweise nach innen nicht bis zum Durchgangsbereich der Befestigungsschraube, ein zufälliges Eindringen der Flüssigfolie 45 bis in diesen Bereich ist jedoch unschädlich, bzw. wird bei Polystyrol durch eine zusätzlich Dichtscheibe verhindert.

Nachfolgend wird nunmehr das erfindungsgemäße Verfahren zum Befestigen einer Dachabdichtungsbahn beschrieben.

Zunächst wird ein Punkt, Ring oder Teilring von Flüssigfolie oder Kleber 45 auf die Dachabdichtungsbahn 5 aufgetragen. Dies geschieht um den festgelegten Fixierpunkt, wie er nachfolgend noch beschrieben wird. Anschließend wird das Halteelement 13 mit seiner Unterseite 15 auf die Flüssigfolie oder den Kleber 45 aufgelegt, wobei dessen Durchgangsöffnung 19 im wesentlichen auf den festgelegten Fixierpunkt zu liegen kommt.

Anschließend wird die Befestigungsschraube durch die Durchgangsöffnung 19 eingeführt, dringt durch die Dachabdichtungsbahn 5 hindurch und auch durch die Wärmedämmschicht 7 sowie Folienschicht 9. Danach beginnt sich der untere Gewindeabschnitt 35 in die Tragstruktur 11 durch fortwährendes Drehen der Befestigungsschraube durch das vorzugsweise selbstschneidende Gewinde einzuschrauben.

Wenn der obere Gewindeabschnitt 35 die Oberseite 14 des Halteelements 13 bzw. der Durchgangsöffnung 19 erreicht, beginnt er sich ebenfalls in die Durchgangsöffnung 19 zu schrauben. Dabei kann sich das Halteelement 13 zunächst etwas mitdrehen, wodurch die Flüssigfolie oder der Kleber 45 gleichmäßig oder gleichmäßiger über den Ring-Umfang verteilt wird.

Durch den unteren Gewindeabschnitt 29 wird die Befestigungsschraube 23 jedoch insgesamt nach unten versetzt, so daß der Anpressdruck so groß wird, daß das Halteelement 13 sich nicht mehr bewegt und die Schraube 23 vollständig mit ihrem oberen Gewindeabschnitt 35 in die Durchgangsöffnung 19 eingeschraubt wird, bis der Anlageflansch 41 auf der Oberseite 14 des Halteelements 13 zu liegen kommt. Gegebenenfalls trifft er noch auf eine Dichtung, beispielsweise in Form einer Flüssigfolie 43.

In Fig. 2 ist beispielhaft die Verteilung von Befestigungsvorrichtungen auf einem Dach dargestellt. Fig. 2 zeigt schematisch die Draufsicht auf eine Dachfläche D, die einen Hauptflächenbereich 51 aufweist, der sich über die zentralen Bereiche der Dachfläche 50 erstreckt. Weiterhin sind angegeben Randbereiche 52, die sich parallel zu den Außenseiten der Dachfläche 50 streifenförmig erstrecken und Eckenbereiche 53, die sich in den Eckenbereichen der Dachfläche 50 erstrecken.

Die Verteilung der Befestigungsvorrichtung 1 in den jeweiligen Bereichen kann beispielsweise so sein, daß im Hauptflächenbereich 51 1,2 Stück/m² eingesetzt werden, in den Randbereichen 52 2,4 Stück/m² und in den Eckenbereichen 53 3,8 Stück/m². Entsprechend viele Fixierungspunkte werden vorgesehen und vorab der Montage der Befestigungsvorrichtung 1 gegebenenfalls vormarkiert.

Die Befestigungsvorrichtung 1 der vorliegenden Erfindung ist in allen Bereichen eines Foliendaches einsetzbar, so daß logistisch auch vermieden werden kann, unterschiedliche Befestigungsvorrichtungen für unterschiedliche Dachflächenbereiche vorzusehen, was wiederum das Montieren der Befestigungsvorrichtungen beschleunigt.

In Fig. 3 ist eine zweite Ausführungsform eines Halteelements 13 dargestellt. Im Gegensatz zur Ausführungsform gemäß Fig. 1 weist die Durchgangsöffnung 19 in ihrem oberen Bereich eine Aufweitung 47 auf, die in ihrem Durchmesser so groß ist, daß sie den Kopfabschnitt der Befestigungsschraube 23 mit Außensechskant 39 und Anlageflansch 41 mit aufnehmen kann. Weiterhin ist die Tiefe der Aufweitung 47 derart, daß der Kopfabschnitt der Befestigungsschraube 23 in ihr vollständig verschwinden kann und kann zur vollständigen Abdichtung der Aufweitung nach außen eine Flüssigfolie 49 in die Aufweitung 47 eingegossen und diese damit ausgegossen werden. Die Gesamtdimensionierung des Halteelements 13 wird dieser Ausführungsform entsprechend angepaßt.

In Fig. 4 ist eine dritte Ausführungsform der erfindungsgemäßen Vorrichtung dargestellt. Im Mittenabschnitt 17 ist eine trichterförmige Öffnung 55 vorgesehen, die zur Aufnahme eines Senkkopfes 57 dient, der das obere Ende der Befestigungsschraube 23 bildet. Die Befestigungsschraube weist im Bereich ihres oberen Endes eine Innenausnehmung 59 auf, in die ein geeignetes Werkzeug zum Ein- bzw. Ausschrauben der Befestigungsschraube 23 eingreifen kann. So kann die Innenausnehmung beispielsweise ein Innenvierkant oder -sechskant sein.

Fig. 5 zeigt eine vierte Ausführungsform der erfindungsgemäßen Vorrichtung 1. Sie unterscheidet sich von der Ausführungsform von Fig. 4 lediglich dadurch, daß anstelle der Innenausnehmung 59 ein Schlitz 61 im Schraubenkopf 57 der Befestigungsschraube 23 vorgesehen ist.

Um eine exakte bzw. einwandfreie Montage der erfindungsgemäßen Vorrichtung sicherzustellen, können Maßnahmen ergriffen werden, die Verhindern, daß die Befestigungsschraube zu fest oder zu weit eingeschraubt wird. So kann das Einschrauben und/oder das Anziehen der Befestigungsschraube mittels eines Drehmomentschlüssels erfolgen. Auch kann eine im Stand der Technik bekannte Tiefenbegrenzung zum Einsatz kommen.

Mit der vorliegenden Erfindung wird somit eine einfache Vorrichtung zum Befestigen einer Dachabdichtungsbahn auf einem Dachaufbau und ein entsprechend einfaches Verfahren zum Befestigen der Dachabdichtungsschicht angegeben, das insbesondere Vorteile hinsichtlich Einfachheit in der Ausgestaltung, Einfachheit in der Montage und damit erhebliche Kostenvorteile hat.

Die erfindungsgemäße Befestigungsvorrichtung kann vorteilhafterweise auf alle Arten von Dächern aufgebracht werden. Dies schließt auch senkrechte oder gar überhängende Dächer, beispielsweise tonnenförmige Dächer ein. Dabei sind auch Fassaden von Gebäuden mit eingeschlossen.

Ein weiterer wesentlicher Vorteil der vorliegenden Erfindung ist auch die Recyclefähigkeit der Befestigungsvorrichtung, insbesondere wenn das Halteelement aus Kunststoff gebildet ist. Beispielsweise muß im Falle von der Ausgestaltung gemäß Figur 1 nur die Befestigungsschraube wieder gelöst werden und kann die Dachabdichtungsschicht in dem Bereich zusammen mit dem Halteelement 13 entfernt werden. Die Ausführungsform des eingangs erwähnten Standes der Technik, bei der die Gewindehülse in den Halteteller mit eingegossen ist, erschwert die Recyclefähigkeit des Haltetellers erheblich oder verhindert sie gar gänzlich.

Die vorliegende Erfindung ist nicht auf die dargestellten Ausführungsbeispiele beschränkt. So kann zum Beispiel anstelle von Flüssigfolie, Kleber oder Dichtungsmasse auch eine der Geometrie angepaßte Dichtungsscheibe beispielsweise aus komprimiertem Schaummaterial verwendet werden.

Weiterhin kann die erfindungsgemäße Befestigungsvorrichtung bei Tragunterkonstruktionen aller Art verwendet werden, also auch bei solchen bei denen anstelle von Trapezblechen Beton, Porenbeton oder Holzwerkstoffe vorhanden sind. Der untere Gewindeabschnitt 29 der Befestigungsschraube 23 weist dann ein für den jeweiligen Werkstoff der Dachunterkonstruktion geeignetes Gewinde auf.

## Patentansprüche

1. Vorrichtung (1) zum Befestigen einer Dachdichtungsbahn (5), mit einem Halteelement (13), das einen eine deutlich größere Dicke aufweisenden Mittenabschnitt (17) aufweist, und einem Befestigungselement (21), das die unter dem Halteelement (13) liegende Abdichtungsbahn (5) durchdringen und diese und das Halteelement an der Dachunterkonstruktion (3, 11) fixieren kann, wobei das Befestigungselement (21) eine Befestigungsschraube (23) ist, die an ihrem unteren Endbereich (25) einen Gewindeabschnitt (29) zum formschlüssigen Eingriff in die Dachunterkonstruktion (11) aufweist und an ihrem oberen Endbereich (33) einen Gewindeabschnitt (35) zum formschlüssigen Eingriff mit dem Halteelement (13) aufweist, wobei das Halteelement (13) eine zentrale Durchgangsöffnung (19) zur formschlüssigen Aufnahme des oberen Endbereichs (33) der Befestigungsschraube (23) aufweist, und die Befestigungsschraube (23) an ihrem oberen Endbereich (33) eine Betätigungseinrichtung (37) aufweist, die mittels eines geeigneten Werkzeugs betätigbar ist, wobei der Innendurchmesser der Durchgangsöffnung (19) des Halteelements (13) geringer ist als der Außendurchmesser des oberen Gewindeabschnitts (35) der Befestigungsschraube (33) und der obere Gewindeabschnitt (35) ein selbstschneidendes Gewinde aufweist, **dadurch gekennzeichnet, dass** das Haltelement (13) an seiner Unterseite (15) im Wesentlichen eben ist, und die Länge des oberen Gewindeabschnitts (35) kürzer als die Länge der zentralen Durchgangsöffnung (19) ist.

2. Vorrichtung nach Anspruch 1, **dadurch gekennzeichnet, daß** die Betätigungseinrichtung (37) in Form eines Außensechskants (39) ausgebildet ist und zwischen Außensechskant (39) und oberen Gewindeabschnitt (35) der Befestigungsschraube (23) ein ringförmiger Anlageflansch (41) vorgesehen ist.

3. Vorrichtung nach Anspruch 1, **dadurch gekennzeichnet, daß** die Betätigungseinrichtung (37) in Form eines Schraubensenkkopfes (57) ausgebildet ist, der in einen komplementären Abschnitt (55) im Halteelement (13) einschraubbar ist.

4. Vorrichtung nach Anspruch 3, **dadurch gekennzeichnet, daß** der Schraubensenkkopf (57) einen Schlitz (61) oder eine Innausnehmung (59) aufweist, so daß der Schraubensenkkopf mit einem entsprechenden Werkzeug ein- bzw. ausgeschraubt werden kann.

5. Vorrichtung nach Anspruch 1, **dadurch gekennzeichnet, daß** die Betätigungseinrichtung (37) in Form eines Kopfes ausgebildet ist, der eine im wesentliche flache Oberfläche und einen zwischen Schraubenschaft (31) und flacher Oberfläche mit Einkerbungen versehenen Ring aufweist.

6. Vorrichtung nach einem der Ansprüche 1 bis 5, **dadurch gekennzeichnet, daß** die Oberseite (14) des Mittenabschnitts (17) des Halteelements (13) abgeflacht ist.

7. Vorrichtung nach einem der Ansprüche 1 bis 4, **dadurch gekennzeichnet, daß** die Durchgangsöffnung (19) des Halteelements (13) von der Oberseite (14) her zur Aufnahme der Betätigungseinrichtung (37) der Befestigungsschraube (23) aufgeweitet ist.

8. Vorrichtung nach Anspruch 7, **dadurch gekennzeichnet, daß** die Aufweitung (47) nach Einsetzen der Befestigungsschraube (23) mit Flüssigfolie oder Kleber oder Dichtmasse (49) ausgegossen ist.

9. Vorrichtung nach Anspruch 7, **dadurch gekennzeichnet, daß** die Befestigungsvorrichtung eine Dichtungskappe aufweist, die in die Aufweitung (47) eingeklemmt oder eingeschraubt ist.

10. Verfahren zum Befestigen einer Dachabdichtungsbahn (5) auf einer Dachunterkonstrukion (3), mit den folgenden Schritten:
- Aufbringen eines Punktes, Ringes oder Teilringes von Flüssigfolie oder Kleber (45) auf die Dachabdichtungsbahn (5), um den vorbestimmten Fixierungspunkt herum,
- Auflegen eines an seiner Unterseite (15) im wesentlichen ebenen Halteelements (13), das einen eine deutlich größere Dicke aufweisenden Mittenabschnitt (17) aufweist, in dem sich eine Durchgangsöffnung (19) befindet,
- Einsetzen einer Befestigungsschraube (23) in die Durchgangsöffnung (19) und Einschrauben der Befestigungsschraube (23) derart, daß zunächst ein einen Gewindeabschnitt (29) aufweisender unterer Endbereich (25) der Befestigungsschraube (23) durch die Dachabdichtungsbahn (5) hindurch in die Dachunterkonstruktion (3) eindringt, um sich in das vorgesehene Dachelement (11) einzuschrauben, und anschließend ein einen selbstschneidenden Gewindeabschnitt (35) aufweisender oberer Endbereich (33) sich in die Durchgangsöffnung (19) des Halteelements (13) einschraubt, so lange bis durch den sich anlegenden Kopfabschnitt (37, 39, 57) der Befestigungsschraube (23), dessen Außendurchmesser größer ist als der Innendurchmesser der Durchgangsöffnung (19) des Halteelements (13), eine ausreichend große Anpreßkraft des Halteelements (13) gegen die Dachunterkonstruktion (3) eingestellt hat.

11. Verfahren nach Anspruch 10, **dadurch gekennzeichnet, daß** durch den Eingriff des oberen Endbereichs (33) der Befestigungsschraube (23) das Halteelement (13) mitgedreht wird und durch Berührung der Flüssigfolie oder des Klebers (45) diese im wesentlichen zumindest ringförmig gleichmäßig verteilt.

12. Verfahren nach Anspruch 10 oder 11, **dadurch gekennzeichnet, daß** insbesondere bei einer Dachdämmung (7) aus Polystyrol eine Gummi- oder Silikonscheibe zwischen Halteelement (13) und Dachabdichtungsbahn (5) eingesetzt wird.

## Claims

1. Device (1) for fastening a length of waterproof roof sheeting (5), with a holding element (13), having a central section (17) of considerably greater thickness, and a fastening element (21) which can penetrate the length of waterproof sheeting (5) located under the holding element (13) and fasten it and the holding element to the roof substructure (3, 11), the fastening element (21) being a fastening screw (23) which has on its lower end region (25) a threaded section (29) for interlocking engagement in the roof substructure (11) and on its upper end region (33) a threaded section (35) for interlocking engagement with the holding element (13), the holding element (13) having a central through orifice (19) for interlocking accommodation of the upper end region (33) of the fastening screw (23) and the fastening screw (23) having on its upper end region (33) an actuating device (37) which is actuatable by means of a suitable tool, the inner diameter of the through orifice (19) of the holding element (13) being smaller than the outer diameter of the upper threaded section (35) of the fastening screw (33) and the upper threaded section (35) having a self-cutting thread, **characterised in that** the holding element (13) is substantially flat at the bottom (15) and the length of the upper threaded section (35) is shorter than the length of the central through orifice (19).

2. Device according to claim 1, **characterised in that** the actuating device (37) is constructed in the form of an outer hexagon (39) and an annular contact flange (41) is provided between the outer hexagon (39) and the upper threaded section (35) of the fastening screw (23).

3. Device according to claim 1, **characterised in that** the actuating device (37) is constructed in the form of a countersunk screw head (57), which can be screwed into a complementary section (55) in the holding element (13).

4. Device according to claim 3, **characterised in that** the countersunk screw head (57) has a slit (61) or an inner recess (59), so that the countersunk screw head can be screwed in and unscrewed by an appropriate tool.

5. Device according to claim 1, **characterised in that** the actuating device (37) is constructed in the form of a head which has a substantially flat surface and a ring provided with notches between the screw shank (31) and the flat surface.

6. Device according to one of claims 1 to 5, **characterised in that** the top (14) of the central section (17) of the holding element (13) is flattened.

7. Device according to one of claims 1 to 4, **characterised in that** the through orifice (19) of the holding element (13) is widened from the top (14) to accommodate the actuating device (37) of the fastening screw (23).

8. Device according to claim 7, **characterised in that** the widened area (47) is filled with liquid film or adhesive or jointing compound (49) after the fastening screw (23) has been inserted.

9. Device according to claim 7, **characterised in that** the fastening screw has a sealing cap which is clamped or screwed into the widened area (47).

10. Method for fastening a length of waterproof roof sheeting (5) on a roof substructure (3), with the following steps:
- applying a dot, ring or partial ring of liquid film or adhesive (45) to the length of waterproof roof sheeting (5) round the predetermined fixing point,
- placing on a holding element (13), which is substantially flat at the bottom (15) and has a central section (17) of considerably greater thickness, in which there is a through orifice (19),
- inserting a fastening screw (23) into the through orifice (19) and screwing in the fastening screw (23) in such a way that first a lower end region (25) of the fastening screw (23), having a threaded section (29), penetrates through the length of waterproof roof sheeting (5) into the roof substructure (3), in order to be screwed into the roof element (11) provided, and then an upper end region (33), having a self-cutting threaded section (35), is screwed into the through orifice (19) of the holding element (13), until a sufficiently great contact pressure of the holding element (13) against the roof substructure (3) has ensued, owing to application of the head section (37, 39, 57) of the fastening screw (23), the outer diameter of which is larger than the inner diameter of the through orifice (19) of the holding element (13).

11. Method according to claim 10, **characterised in that** the holding element (13) is also rotated by the engagement of the upper end region (33) of the fastening screw (23) and by touching the liquid film or the adhesive (45) distributes this at least annularly substantially evenly.

12. Method according to claim 10 or 11, **characterised in that**, in particular in the case of roof insulation (7) made of polystyrene, a rubber or silicon washer is inserted between the holding element (13) and the length of waterproof roof sheeting (5).

## Revendications

1. Dispositif (1) de fixation d'un lé d'étanchéité pour toiture (5), comprenant un élément de retenue (13) qui présente une section centrale (17) d'une épaisseur nettement supérieure, et un élément de fixation (21) qui peut traverser le lé d'étanchéité (5) situé au-dessous de l'élément de retenue (13) et le fixer ainsi que l'élément de retenue (13) sur la substructure de toit (3, 11), l'élément de fixation (21) étant une vis de fixation (23) qui présente sur sa zone extrême inférieure (25) une section filetée (29) pour s'engager par coopération de forme dans la substructure de toit (11) et sur sa zone extrême supérieure (33) une section filetée (35) pour sa prise par coopération de forme avec l'élément de retenue (13), l'élément de retenue (13) présentant une ouverture de passage centrale (19) pour loger par coopération de forme la zone extrême supérieure (33) de la vis de fixation (23), et la vis de fixation (23) présentant sur sa zone extrême supérieure (33) un dispositif d'actionnement (37) actionnable au moyen d'un outil adéquat, le diamètre intérieur de l'ouverture de passage (19) de l'élément de retenue (13) étant plus faible que le diamètre extérieur de la section filetée supérieure (35) de la vis de fixation (33) et la section filetée supérieure (35) présentant un filetage autotaraudeur, **caractérisé en ce que** l'élément de retenue (13) est essentiellement plan sur sa face inférieure (15) et la longueur de la section filetée supérieure (35) est plus courte que la longueur de l'ouverture de passage centrale (19).

2. Dispositif suivant la revendication 1, **caractérisé en ce que** le dispositif d'actionnement (37) est configuré en forme d'un six pans extérieur (39) et une bride d'appui annulaire (41) est prévue entre le six pans extérieur (39) et la section filetée supérieure (35) de la vis de fixation (23) .

3. Dispositif suivant la revendication 1, **caractérisé en ce que** le dispositif d'actionnement (37) est configuré en forme d'une tête fraisée de vis (57), qui peut être vissée dans une section complémentaire (55) de l'élément de retenue (13).

4. Dispositif suivant la revendication 3, **caractérisé en ce que** la tête de vis (57) présente une fente (61) ou un creux intérieur (59), de sorte que la tête fraisée de vis peut être vissée et dévissée par un outil approprié.

5. Dispositif suivant la revendication 1, **caractérisé en ce que** le dispositif d'actionnement (37) est configuré en forme d'une tête, qui présente une surface essentiellement plate et une bague munie d'entailles entre la tige de vis (31) et la surface plate.

6. Dispositif suivant l'une des revendications 1 à 5, **caractérisé en ce que** la face supérieure (14) de la section centrale (17) de l'élément de retenue (13) est aplatie.

7. Dispositif suivant l'une des revendications 1 à 4, **caractérisé en ce que** l'ouverture de passage (19) de l'élément de retenue (13) est élargie à partir de la face supérieure (14) pour recevoir le dispositif d'actionnement (37) de la vis de fixation (23).

8. Dispositif suivant la revendication 7, **caractérisé en ce que** l'élargissement (47) est scellé par un film liquide ou une colle ou une masse d'étanchéité (49) après la mise en place de la vis de fixation (23).

9. Dispositif suivant la revendication 7, **caractérisé en ce que** le dispositif de fixation présente un capuchon d'étanchéité, qui est coincé ou vissé dans l'élargissement (47).

10. Procédé de fixation d'un lé d'étanchéité pour toiture (5) sur une substructure de toit (3), comprenant les phases suivantes:
- application d'un point, d'un anneau ou anneau partiel de film liquide ou de colle (45) sur le lé d'étanchéité pour toiture (5), tout autour du point de fixation prédéfini,
- pose d'un élément de retenue (13) essentiellement plan sur sa face inférieure (15), qui présente une section centrale (17) d'une épaisseur nettement supérieure, dans laquelle se situe une ouverture de passage (19),
- mise en place d'une vis de fixation (23) dans l'ouverture de passage (19) et vissage de la vis de fixation (23) de telle sorte qu'une zone extrême inférieure (25), munie d'une section filetée (29), de la vis de fixation (23) pénètre d'abord au travers du lé d'étanchéité pour toiture (5) dans la substructure de toit (3) pour se visser dans l'élément de toit (11) prévu, et qu'une zone extrême supérieure (23) munie d'une section filetée (35) autotaraudeuse se visse ensuite dans l'ouverture de passage (19) de l'élément de retenue (13), jusqu'à ce qu'une force de serrage suffisamment élevée de l'élément de retenue (13) contre la substructure de toit (3) se soit établie par la section de tête (37, 39, 57), s'appliquant alors, de la vis de fixation (23), section dont le diamètre extérieur est plus élevé que le diamètre intérieur de l'ouverture de passage (19) de l'élément de retenue (13).

11. Procédé suivant la revendication 10, **caractérisé en ce que**, par l'entrée en prise de la zone extrême supérieure (33) de la vis de fixation (23), l'élément de retenue (13) est simultanément tourné et répartit essentiellement de façon régulière, au moins en forme d'anneau, le film liquide ou la colle (45) par contact avec ces derniers.

12. Procédé suivant l'une des revendications 10 et 11, **caractérisé en ce qu'**une rondelle de caoutchouc ou de silicone est mise en place entre l'élément de retenue (13) et le lé d'étanchéité pour toiture (5), en particulier pour une isolation de toiture (7) en polystyrène.
